# EUROPÄISCHE PATENTSCHRIFT

(11) **EP 0 309 950 B1**
(45) Veröffentlichungstag und Bekanntmachung des Hinweises auf die Patenterteilung: **02.06.1993**
(21) Anmeldenummer: 88115765.5
(22) Anmeldetag: 24.09.1988
(51) Int. Cl.: F23D 14/64

(54) **Atmosphärischer Gasbrenner**
Atmospheric gas burner
Brûleur atmosphérique à gaz

(30) Priorität: 28.09.1987 AT 2455/87; 23.02.1988 AT 446/88
(43) Veröffentlichungstag der Anmeldung: 05.04.1989
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); Vaillant B.V., 1105 BJ Amsterdam (NL); Vaillant GmbH, 8953 Dietikon 1 (CH)
(72) Erfinder: Bechem, Herbert, D-5600 Wuppertal 23 (DE); Kohlmann, Hans-Albrecht, D-5630 Remscheid (DE); Pieper, Thomas, D-5632 Wermelskirchen (DE); Rathert, Roland, D-5630 Remscheid (DE); Tenhumberg, Jürgen, Dr., D-5608 Radevormwald (DE)
(74) Vertreter: Heim, Johann-Ludwig, Dipl.-Ing.

(56) Entgegenhaltungen:
- AT-B- 198 473
- DE-A- 2 034 284
- DE-C- 414 179
- FR-A- 2 166 852

## Beschreibung

Die vorliegende Erfindung bezieht sich auf einen Gasbrenner mit einem Mischrohr, dessen Elnlaß zur Beschickung mit einem Gas-Luft-Gemisch in einer Distanz eine Gaszufuhrdüse koaxial zugeordnet ist, wobei zur bedarfsweisen Verringerung des innerhalb dieser Distanz zuströmenden Primärluftanteils des Gemisches eine bereichsweise Abdeckung des zwischen der Gaszufuhrdüse und dem Einlaß des Mischrohrs befindlichen Raums vorgesehen ist, die an der die Gaszufuhrdüse mit dem Mischrohr verbindenden Düsenhalterung befestigt ist.

Eine solche Anordnung ist bekannt aus der DE-AS 2 034 284, bei der es um einen mit einem senkrecht stehenden Mischrohr ausgestatteten atmosphärischen Gasbrenner geht. Am der Gasdüse Zugewandten Ende des Mischrohrs ist ein U-förmiger Winkel mit seinem einen Schenkel angeschweißt, der an seinem anderen Schenkel die Gasdüse trägt. Auf dem freien Ende des Mischrohrs zwischen den beiden Schenkeln ist eine Ringhülse gleitend auf dem Mischrohr angeordnet, die von einer Schraube feststellbar ist. Damit ist eine stufenlose Justierung des Primärluftanteils des Gasbrenners möglich. Es ist aber nicht möglich, eine ohne weiteres vorgebbare Umstellung zu schaffen, so daß ein vorbestimmter Primärluftanteil bei unterschiedlichen Gassorten sichergestellt ist.

Die AT-PS 198 473 zeigt einen Brenner für ein Gasgerät, an dessen die Mündung der Gaszuleitung enthaltenden Mischraum zwei Luftzuführungsöffnungen vorgesehen sind, die von Hand mittels eines Schiebers in ihrer Durchlaßgröße veränderbar sind. Der eine Schieber ist für die Zündstellung des Gases vorgesehen, der andere für den Normalbetrieb. Es ist nicht möglich, eine fest vorgebbare Einstellung für Gassorten unterschiedlicher Heizwerte vorzunehmen.

Die CH-PS 89 142 zeigt einen Brenner mit senkrecht stehendem Mischrohr, der eine kulissenartige Führung für einen Schieber aufweist, mit der der Primärlufteinlaß eines Schlitzes in seinem Durchlaßquerschnitt stetig variabel ist. Es fehlt die Umstellung für Gassorten verschiedener Heizwerte.

Die DE-PS 414 179 zeigt einen Bunsenbrenner für einen Gaskocher, bei dem ein ringförmiger Primärlufteinlaßschlitz auf dem Teil des Mantels eines Mischrohres vorgesehen ist, der von einem etwa halbzylindrischen Schieber, der außen auf dem Rohr gleitet und über eine Schraube feststellbar ist, abdeckbar ist.

Schlußendlich zeigt die FR-OS 2 166 852 die Verstellbarkeit mehrerer Gasdüsen in ihren Abständen zu den Einlässen von Mischrohren eines Mehrkammerbrenners.

Der vorliegenden Erfindung liegt die Aufgabe zugrunde, den Primärluftanteil eines atmosphärischen Gasbrenners beim Vorhandensein verschiedener Gassorten unterschiedlicher Heizwerte definiert umstellen zu können.

Die Lösung der Aufgabe geschieht erfindungsgemäß dadurch, daß die Abdeckung auf die Düsenhalterung in eine Soll-Schiebung aufschiebbar oder aufsteckbar und in dieser Soll-Stellung formschlüssig gehalten ist, wobei die Abdeckung aus einem U-Profil besteht, dessen Steg an dem die Gaszufuhrdüse mit dem Einlaß des Mischrohres verbindenden Schenkel des Winkels flächig anliegt und dessen beide Schenkel den zwischen der Gasdüse und dem Mischrohreinlaß befindlichen Raum beidseitig begrenzen und abdecken. Durch diese Maßnahme ergeben sich definierte Stellungen der Abdeckung, so daß sich automatisch der richtige Primärluftanteil beispielsweise für Flüssiggas, Stadtgas oder Erdgas ergibt.

Um den exakten Sitz der Abdeckung in ihrer Soll-Stellung zu gewährleisten, kann das U-Profil der Abdeckung, z.B. mittels beidseits einwärts gegeneinander ragender Fortsätze seiner beiden Schenkel, eine Führung für den an seinem Steg anliegenden Schenkel der winkelförmigen Halterung bilden.

Um eine solche Abdeckung noch zuverlässiger in ihrer Soll-Stellung zu fixieren, kann zusätzlich noch eine am Boden der Abdeckung ansetzende, die Gasdüse mit einer Ausnehmung untergreifende Stirnwand vorgesehen sein.

Nach einer anderen Ausführungsform des Erfindungsgegenstandes kann die Abdeckung aber auch an dem den Einlaß bildenden Ende des Mischrohres befestigt sein, wobei sie in diesem Fall zweckmäßigerweise aus einer auf das freie Ende des Mischrohres aufsteckbaren Hülse besteht, die axial verschiebbar und in ihre Soll-Stellung einstellbar ist, wobei sie sich zur Erleichterung ihrer Anbringung nur über einen Teil des Umfanges des Mischrohres zu erstrecken braucht.

Ferner läßt sich die Größe des dem Gas-Luft-Gemisch zuströmenden Primärluftanteiles sehr feinfühlig auch dadurch variieren und auf einen optimalen Sollwert einstellen, daß die Wandung der Abdeckung von Ausnehmungen durchsetzt wird.

Nicht nur die Größe solcher Ausnehmungen kann für die Regelung des Primärluftanteiles im Sinne der Erfindung herangezogen werden, sondern auch deren Form. So können im Rahmen der Erfindung mit Vorteil runde, vorzugsweise kriesrunde, rechteckige oder quadratische und/oder auch dreieckförmige Ausnehmungen vorgesehen sein.

Ausführungsbeispiele des Erfindungsgegenstandes sind in den Zeichnungen veranschaulicht und nachstehend an Hand dieser Zeichnungen erläutert. Im einzelnen zeigt
- Figur 1: eine Gasdüsenhalterung in einem Längsschnitt nach der Linie I-I der Figur 2 und
- Figur 2: ist ein Querschnitt nach II-II der Figur 1.
- Figur 3: zeigt die Stirnansicht einer abgewandelten Ausführungsform einer solchen Halterung,
- Figur 4: ist ein zugehöriger Längsschnitt,
- Figur 5: eine Draufsicht auf die Abdeckung allein,
- Figur 6: deren Stirnansicht und
- Figur 7: deren Seitenansicht.
- Figur 8: stellt die Stirnansicht einer Abdeckung eines Gasbrenners im Schnitt nach VIII-VIII der
- Figur 9: dar, die eine Seitenansicht dieser Abdeckung veranschaulicht. Die Ausführungsbeispiele nach den Figuren 3 bis 9 werden nicht von dem Schutzumfang des unabhängigen Anspruchs umfaßt. Die
- Figuren 10 bis 15: stellen in Seitenansichten verschiedene Varianten der Abdeckungen hinsichtlich der in ihnen vorgesehenen Ausnehmungen dar.

Dem Einlaß des Mischrohres nach Fig.1 ist in einem vorgegebenen Soll-Abstand x eine nicht dargestellte Gasdüse koaxial zugeordnet am Winkelschenkel 3 einer winkelförmigen Halterung 2 befestigt, deren anderer Winkelschenkel 4 längs einer Erzeugenden der zylindrischen Wandung des Mischrohres 1 an dessen Außenseite anliegend befestigt, z.B. angeschweißt, ist.

Die Abmessungen dieser serienmäßib gefertigten Gasdüsenhalterung sind auf einen bestimmten Gasdruck abgestimmt und ergeben nur bei diesem Gasdruck eine optimale Luftzahl, d.h. ein optimales Verhältnis der Gas- bzw. Primärluftanteile im Gas-Luft-Gemisch.

Ist der Gasdruck örtlich fallweise zu hoch, bedarf es einer Drosselung der Primärluftzufuhr in dem zwischen der Gasdüse und dem Mischrohreinlaß befindlichen Raum.

Eine hierfür geeignete Abdeckung 5 besteht aus einem U-Profil, dessen Steg 6 an dem die Gasdüse mit dem Mischrohr 1 verbindenden Winkelschenkel 4 flächig anliegt und dessen beide Schenkel 7 beidseits den zwischen der Gasdüse und dem Mischrohreinlaß befindlichen Raum begrenzen und abdecken.

Gegeneinanderweisende Fortsätze 8 (Fig.2) bilden eine Führung für den Winkelschenkel 4, so daß die Abdeckung 5 formschlüsig und exakt von der Halterung 2 der Gasdüse fixiert wird, sobald sie bis zum Anschlag auf den Winkelschenkel 4 aufgeschoben wurde.

Durch Bemessung der Schenkel 7 des die Abdeckung 5 verkörpernden U-Profiles ist der Primärluftanteil problemlos regelbar.

Bei der Ausführungsform nach den Figuren 3 bis 7 ist die Form der Abdeckung 5 gleichfalls der Halterung 2 der Gasdüse 9 am Mischrohr 1 angeglichen, und zwar besteht diese Abdeckung 5 aus einem zu einer Hülse mit etwa quadratischem Profil abgekanteten Blech, dessen Oberseite lediglich von zwei zueinanderweisenden Flanschen 10 gebildet wird, mit denen diese Abdeckung 5 an der Oberseite des am Mischrohr 1 befestigten Schenkels 4 der Halterung 2 anliegt. Durch diese Flanschen 10 wird die aus einem Boden 11 und den beiden Seitenwandungen 12 bestehende Abdeckung 5 am Winkelschenkel 4 gehalten. Außerdem weist diese Abdeckung 5 eine Stirnwand 13 auf, die mit einer Ausnehmung 14 die Gasdüse 9 formschlüssig untergreift und dadurch die Abdeckung 5 in bezug zur Achse des Mischrohres 1 zentriert.

Die Seitenwandungen 12 der Abdeckung 5 können von beliebig gestaltbaren Ausnehmungen 15 durchsetzt sein, mit deren Form und Größe bzw. Anzahl das Ausmaß der dem Gasstrom zuströmenden Primärluft regelbar ist.

Gemäß der Ausführungsform nach den Figuren 8 und 9 besteht eine Abdeckung 5 aus einer kreisrund profilierten Hülse, deren Innendurchmesser etwa dem Außendurchmesser des an die Stirnseite einer Brennerkammer 16 anschließenden Mischrohres 1 entspricht, die sich jedoch nur über einen Teil des Mischrohrumfanges erstreckt und z.B. elastisch federnd, am Mischrohr 1 befestigbar ist. Diese hülsenförmige Abdeckung 5 ist innerhalb der Distanz x in bezug zur Gasdüse 9 und zum Mischrohr 1 axial verschiebbar und ihre jeweilige optimale Position ist empirisch ermittelbar.

Die Figuren 10 bis 15 zeigen verschiedenerlei Möglichkeiten für die Gestaltung von Ausnehmungen 15, die in der Wandung einer Abdeckung vorgesehen sein können, um eine möglichst feinfühlige Einstellung des jeweils optimalen Primärluftanteiles zu ermöglichen, wobei mit der Formgebung dieser Ausnehmungen 15 zielführend auf die Verschiebbarkeit der Abdekkung 5 in bezug zur Wandung des Mischrohres 1 Bedacht genommen werden kann.

Montiert wird diese Abdeckung 5 entweder durch axiales Aufschieben auf das freie Ende des Mischrohres 1 oder durch Aufklemmen der federnd nachgiebigen Hülse in einer zur Achse des Mischrohres 1 senkrechten Richtung
Sodann wird diese Abdeckung 5 durch axiales Verschieben derart einzustellen sein, daß durch die Größe des verbleibenden Abstandes von der Gasdsüe 9 bzw. durch die Form, Größe und Anzahl der jeweils offen bleibenden Bereiche der Ausnehmungen 15 der Wandung der Abdeckung 5 die Zufuhr des richtigen Primärluftanteiles gewährleistet ist.

Im einzelnen zeigt Figur 10 beispielsweise vier kreisrunde Ausnehmungen 15 der Abdeckungswandung, Figur 11 zwei kreisrunde Ausnehmungen 15 größeren Durchmessers, Figur 12 zwei Längsschlitze 15, deren Verlauf zur Folge hat, daß sich bei eienr Verschiebung der Abdeckung 5 der Primärluftzustrom stetig , linear ändert, wogegen sich dieser Zustrom bei Anordnung einer dreieckförmigen Ausnehmung 15 nach Figur 13 progressiv nach einer Funktion dritter Ordnung ändern läßt. Die Figuren 14 und 15 zeigen Ausführungsformen mit einer Vielzahl relativ klein bemessener Ausnehmungen 15, die in beliebig wählbarer systematischer Anordnung in der Wandung der Abdeckung 5 ausgebildet sein können.

## Patentansprüche

1. Gasbrenner mit einem Mischrohr, dessen Einlaß zur Beschickung alt einem Gas-Luft-Gemisch in einer Distanz einer Gaszufuhrdüse koaxial zugeordnet ist, wobei zur bedarfsweisen Verringerung des innerhalb dieser Distanz zuströmenden Primärluftanteils des Gemisches eine bereichsweise Abdeckung des zwischen der Gaszufuhrdüse und dem Einlaß des Mischrohres befindlichen Raumes vorgesehen ist, die on der die Gaszufuhrdüse mit dem Mischrohr verbindenden Düsenhalterung befestigt ist, dadurch gekennzeichnet, daß die Abdeckung (5) auf die Düsenhalterung (4) in eine Soll-Stellung aufschiebbar oder aufsteckbar und in dieser Soll-Stellung formschlüssig gehalten ist, wobei die Abdeckung (5) aus einem U-Profil besteht, dessen Steg (6) an dem die Gaszufuhrdüse mit dem Einlaß des Mischrohres (1) verbindenden Schenkel (4) des Winkels (2) flächig anliegt und dessen beide Schenkel (7) den zwischen der Gasdüse und dem Mischrohreinlaß befindlichen Raum beidseitig begrenzen und abdecken.

## Claims

1. A gas burner comprising a mixing tube having an inlet which is coaxially associated with and spaced from a gas supply nozzle for discharging a gas-air mixture, wherein means are provided for covering a portion of the space between the gas supply nozzle and the inlet of the mixing tube in order to decrease as required the proportion of primary air being supplied within said space, which covering means are secured to the nozzle holder, by which the gas supply nozzle is connected to the mixing tube, characterized in that the covering means (5) are adpated to be slidably fitted on the nozzle holder (4) in a desired position and are positively locked in that desired position, the covering means (5) consist of a channel section having a web (6) which is in surface contact with that leg (4) of the angle member (2) by which the gas supply nozzle is connected to the inlet of the mixing tube (1), whereas the two flanges (7) of the channel section define and cover on both sides the space disposed between the gas nozzle and the inlet of the mixing tube.

## Revendications

1. Brûleur à gaz avec un tube mélangeur dont l'entrée est dotée d'une buse d'alimentation, disposée coaxialement et à une certaine distance, l'espace entre ladite buse et l'entrée du tube mélangeur étant partiellement recouvert pour réduire suivant les besoins la quantité d'air primaire du mélange, laquelle s'écoule le long de cette distance, la pièce de recouvrement étant montée sur la fixation qui relie la buse d'alimentation au tube mélangeur, caractérisé par le fait que la pièce de recouvrement (5) peut être glissée ou attachée sur la fixation (4) de la buse à gaz dans une position de consigne où elle est maintenue par clabotage, la pièce de recouvrement (5) ayant un profil en U dont le dos (6) est appliqué sur l'aile (4) de la cornière (2) qui relie la buse d'admission de gaz à l'entrée du tube mélangeur (1) et dont les deux ailes (7) délimitent et recouvrent des deux côtés l'espace entre ladite buse et l'entrée du tube mélangeur.
